# EUROPÄISCHE PATENTSCHRIFT

(11) **EP 2 739 910 B1**
(45) Veröffentlichungstag und Bekanntmachung des Hinweises auf die Patenterteilung: **23.02.2022**
(21) Anmeldenummer: 12737816.4
(22) Anmeldetag: 23.07.2012
(51) Int. Cl.: F24C 7/08, F24C 15/02

(54) **HAUSHALTSGERÄT MIT ANTENNE**
DOMESTIC APPLIANCE HAVING AN ANTENNA
APPAREIL ÉLECTROMÉNAGER COMPORTANT UNE ANTENNE

(30) Priorität: 01.08.2011 DE 102011080185
(43) Veröffentlichungstag der Anmeldung: 11.06.2014
(73) Patentinhaber: BSH Hausgeräte GmbH, 81739 München (DE)
(72) Erfinder: SIPPEL, Matthias, 83329 Waging am See (DE)
(86) Internationale Anmeldenummer: PCT/EP2012/064392
(87) Internationale Veröffentlichungsnummer: WO 2013/017455

(56) Entgegenhaltungen:
- WO-A1-2010/125786
- DE-A1-102008 031 378
- DE-A1-102008 041 394
- DE-U1- 20 207 052
- DE-U1- 20 207 052
- JP-A- 2003 227 615

## Beschreibung

Die Erfindung betrifft ein Haushaltsgerät, insbesondere Haushaltsgroßgerät, mit mindestens einer Antenne.

Es sind Haushaltsgeräte mit Antennen bekannt, wobei die Antennen als dedizierte Stabantennen an einer Außenseite des Haushaltsgeräts angebracht sind. Dies erzeugt eine nachteilige optische Anmutung. Auch ist es bekannt, Antennen auf in dem Haushaltsgerät verbauten Steuerplatinen anzuordnen, was jedoch einer effektiven Datenübertragung entgegensteht, insbesondere bei Haushaltsgeräten mit metallischen oder sonstwie elektrisch leitfähigen Außenwänden.

DE 10 2008 031 378 A1 offenbart betrifft ein Gargerät, insbesondere einen gewerblichen Heißluftdämpfer, bei dem eine Erkennung für das Einschieben von Gargut in den Garraum und für dessen Position erfolgt. Bevorzugt ist ein Fenster im Garraum vorgesehen. Das Fenster kann eine RFID-Antenne aufweisen. Diese kann vor allem auf das Fenster aufgebracht sein, insbesondere außen auf das Fenster, also auf derjenigen Seite des Fensters, die dem Garrauminneren abgewandt liegt. Dies schützt die RFID-Antenne vor mechanischer Beschädigung oder Verschmutzung. Eine besonders günstige Herstellvariante liegt darin, die RFID-Antenne auf das Fenster aufzudrucken.

WO 2010/125786 A1 offenbart ein Gargerät mit einer Tür, welche mit einer Bedien- und Anzeigevorrichtung ausgerüstet ist. In einem Türgriff der Tür ist eine Kommunikationsvorrichtung zur Kommunikation mit einer in einem Korpus des Gargeräts vorhandenen Steuereinrichtung vorhanden.

DE 10 2008 041 394 A1 offenbart, dass eine kontaktlos auslesbare Identifikationsmarke mit darauf gespeicherten Daten über ein Produkt ausgestattet ist, wobei die Daten mindestens eine Vertriebsinformation über einen Vertrieb des Produkts und mindestens eine Produktinformation über eine Art und/oder eine Behandlung des Produkts aufweisen. Die Vertriebsinformation ist unkodiert gespeichert, und die Produktinformation ist kodiert gespeichert. Das Hausgerät ist dazu eingerichtet, ausgelesene Vertriebsinformation undekodiert auf der Anzeigeeinheit anzuzeigen und den Behandlungsablauf auf der Grundlage einer ausgelesenen kodierten Produktinformation zu steuern. Das Verfahren weist den Schritt eines Anzeigens von in den ausgelesenen Daten enthaltener Vertriebsinformation über den Vertrieb des Produkts auf einer Anzeigeeinheit im Klartext auf, als auch den Schritt eines Steuerns eines Behandlungsablaufs auf der Grundlage von in den ausgelesenen Daten enthaltener kodierter Produktinformation.

JP 2003227615 A offenbart einen Mikrowellenofen, welcher mit einer Antenne zur Kommunikation mit einer externen Einheit ausgerüstet ist, wobei die Antenne in einen hohlen, aus Kunstharz bestehenden Türgriff eingesetzt ist.

Es ist die **Aufgabe** der vorliegenden Erfindung, die Probleme des Standes der Technik zumindest teilweise zu überwinden und insbesondere ein Haushaltsgerät mit einer optisch unauffälligen Möglichkeit zur effektiven Datenübertragung bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein Haushaltsgerät, aufweisend mindestens eine Antenne in Form einer Stabantenne und einen mit der mindestens einen Antenne gekoppelten Sender und Empfänger, die zur Herstellung einer Mobilfunkverbindung ausgebildet sind, wobei die mindestens eine Stabantenne in ein Griffstück eines länglichen Griffs des Haushaltsgeräts in Form eines Türgriffs oder in Form eines Zusatzgriffs integriert ist, das Haushaltsgerät mittels des Senders, des Empfängers und der Antenne zur datentechnischen Vernetzung des Haushaltsgerät eingerichtet ist und die Stabantenne als ein elektrisch leitender Teil einer Oberfläche des Griffstücks ausgebildet ist.

Dieses Haushaltsgerät weist den Vorteil auf, dass sich auf eine optisch unauffällige Weise eine effektive Datenübertragung von und/oder zu dem Haushaltsgerät erreichen lässt, und zwar insbesondere auch für Haushaltsgeräte mit metallischen Seitenwänden.

Ist die Stabantenne in einen Türgriff des Haushaltsgeräts integriert, kann das Haushaltsgerät ohne eine für einen Nutzer merkliche Änderung mit einem Sender ausgestattet werden. Da der zugehörige Griff zudem typischerweise aus dem Haushaltsgerät vorragt, ist eine sehr breitwinklige Strahlungscharakteristik und damit gute Empfangbarkeit der von der Antenne ausgesandten Signale möglich.

Der Zusatzgriff des Haushaltsgeräts kann ein frontseitiger Griff zur Handhabung und Bewegung des Haushaltsgeräts sein. Auch mag die Stabantenne in einem Griffstück eines Griffs eines Wasserkochers usw. integriert sein.

Das Haushaltsgerät ist insbesondere ein elektrisches (elektrisch betriebenes) Haushaltsgerät, insbesondere Haushalts-Großgerät wie z.B. ein Herd, ein Ofen, ein Kochfeld, ein Kühlschrank, ein Gefrierschrank, eine Gefriertruhe, ein Sterilisator, eine Waschmaschine, eine Geschirrspülmaschine und/oder ein Wäschetrockner. Das Haushaltsgerät kann auch ein Haushaltskleingerät sein, wie ein Wasserkocher, ein Toaster usw.

Der mit der mindestens einen Stabantenne gekoppelte Sender und Empfänger kann als ein Senderempfänger (Transceiver) ausgebildet sein. Der Sender kann insbesondere dazu eingerichtet sein, Sensordaten eines oder mehrerer in dem Haushaltsgerät angeordneter Sensoren auszusenden. Der Sender, insbesondere Senderempfänger, kann alternativ oder zusätzlich zur Herstellung einer Mobilfunkverbindung ausgebildet sein, z.B. zur Fernsteuerung des Haushaltsgeräts oder zu dessen datentechnischer Vernetzung. Der Sender kann insbesondere mit einer Steuereinrichtung des Haushaltsgeräts gekoppelt sein.

Die Stabantenne kann insbesondere eine Monopol- oder Dipol-Antenne sein.

Es ist darüber hinaus eine Ausgestaltung, dass das Haushaltsgerät metallische Außenwände aufweist. Insbesondere für ein solches Haushaltsgerät ist die Erfindung nützlich, da sonst elektromagnetische Signale nur schwer auf eine optisch unauffällige Weise zu übertragen sind. Solche Haushaltsgeräte können beispielsweise Kühlschränke, Wäschebehandlungsgeräte usw. umfassen.

Es ist noch eine Ausgestaltung, dass das Haushaltsgerät einen Ofen, insbesondere Mikrowellenofen und/oder Backofen, umfasst.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1: zeigt in Schrägansicht einen Ausschnitt aus einem erfindungsgemäßen Backofen gemäß einem Ausführungsbeispiel;
- Fig.2: zeigt in Frontalansicht von vorne einen nicht erfindungsgemäßen Backofen; und
- Fig.3: zeigt in Frontalansicht von vorne einen nicht erfindungsgemäßen Backofen;

**Fig.1** zeigt in Schrägansicht einen Ausschnitt aus einem Haushaltsgerät in Form eines Backofens 1. Der Backofen 1 weist metallische Außenwände 10 auf, z.B. aus Stahlblech. Der Backofen 1 weist ferner eine nach unten öffnende Ofentür 2 auf, an welcher ein Türgriff 3 mit einem zylinderförmigen Griffstück 4 angebracht ist. Die Ofentür 2 mag ein Sichtfenster aufweisen, braucht es aber nicht.

In den Türgriff, genauer gesagt in das Griffstück 4, ist eine Stabantenne integriert. Die Außenwand des Griffstücks 4 ist zumindest teilweise elektrisch leitfähig und stellt folglich die Antenne dar. Zuleitungen zu dem Griffstück 4 bzw. der darin untergebrachten Antenne können beispielsweise durch die das Griffstück 4 haltenden Griffaufsätze 5 geführt werden.

Der Backofen 1 weist an seiner Frontseite 6 ferner zwei Zusatzgriffe in Form von senkrecht stehenden Haltegriffen 7 auf. Die Haltegriffe 7 können beispielsweise dazu dienen, einen Einsatz des Backofens 1 in ein Einbaumöbel (o. Abb.) zu erleichtern. Auch in die Haltegriffe 7 kann jeweils eine Antenne integriert sein, und zwar indem die elektrisch leitfähigen Haltegriffe 7 direkt als Antenne ausgebildet sind. Zwar sind die Haltegriffe 7 hier senkrecht ausgebildet, jedoch können diese auch eine andere Lage aufweisen, z.B. waagerecht ausgerichtet sein.

Haltegriffe 7 hier senkrecht ausgebildet, jedoch können diese auch eine andere Lage aufweisen, z.B. waagerecht ausgerichtet sein.

Der Backofen 1 weist ferner eine Bedienblende 8 aus Edelstahl auf, welche mehrere Bedienelemente 9 aufweist.

**Fig.2** zeigt in Frontalansicht von vorne einen nicht erfindungsgemäßen Backofen 11. Der Backofen 11 weist ebenfalls eine Bedienblende 12 aus Edelstahl auf, welche mehrere Bedienelemente 9 aufweist. Jedoch ist nun in der Bedienblende 12 eine schlitzförmige Aussparung 13 vorhanden, welche einem elektrisch nicht leitfähigen Außenwandbereich entspricht. Die schlitzförmige Aussparung 13 ermöglicht einen Durchgang elektromagnetischer Wellen, insbesondere von Funkwellen. Die zugehörige Antenne 14 kann hinter der Aussparung 13 angeordnet sein. Alternativ mag die Aussparung 13 einen Teil einer Schlitzantenne darstellen.

Der Backofen 11 kann auch mehrere Aussparungen 13 aufweisen. Die Aussparung bzw. Aussparungen 13 können eine geeignete Lage aufweisen, z.B. waagerecht, senkrecht usw.

**Fig.3** zeigt in Frontalansicht von vorne einen weiteren nicht erfindungsgemäßen Backofen 21. Dieser Backofen 21 weist eine Bedienblende 22 mit einem elektrisch nicht leitfähigen Außenwandbereich in Form einer lichtdurchlässigen Frontplatte 23 aus Kunststoff oder Glas als Blendenabdeckung auf. Durch die Frontplatte 23 ragt ein Bedienknebel 24. Durch die Frontplatte 23 sind zwei Anzeigebereiche 25 sichtbar. Hinter der Frontplatte 23 ist eine dünne Patchantenne 26 flächig befestigt, für deren Signale die Frontplatte 23 durchlässig ist. Die Patchantenne 26 kann beispielsweise als eine Paneelantenne mit mehreren Patchfeldern ausgebildet sein.

So mag die schlitzförmige Aussparung von einer elektrisch nicht leitfähigen Abdeckung bedeckt sein, z.B. einer Blendenabdeckung. Beispielsweise mag eine Schlitzantenne in einem hinter einer nicht elektrisch leitfähigen Abdeckung metallischen Träger vorhanden sein.

Auch ist es beispielsweise möglich, eine Patchantenne an, insbesondere hinter, einem (elektrisch nicht leitfähigen) Sichtfenster in Form eines Türfensters anzubringen, z.B. eines Mikrowellenofens, insbesondere zwischen einer Glas- oder Kunststoffscheibe und einer Mikrowellenabschirmung. Die Antenne kann auch an einem Türfenster eines Backofens angebracht sein, z.B. an einer Zwischenscheibe oder einer äußeren Scheibe eines Scheibenpakets einer Backofentür.

Selbstverständlich ist die vorliegende Erfindung nicht auf das gezeigte Ausführungsbeispiel beschränkt.

### Bezuaszeichenliste

- 1: Backofen
- 2: Ofentür
- 3: Türgriff
- 4: Griffstück
- 5: Griffaufsatz
- 6: Frontseite
- 7: Haltegriff
- 8: Bedienblende
- 9: Bedienelement
- 10: Außenwand
- 11: Backofen
- 12: Bedienblende
- 13: Aussparung
- 14: Antenne
- 21: Backofen
- 22: Bedienblende
- 23: Frontplatte
- 24: Bedienknebel
- 25: Anzeigebereich
- 26: Patchantenne

## Patentansprüche

1. Haushaltsgerät (1), aufweisend
- mindestens eine Antenne in Form einer Stabantenne und
- einen mit der mindestens einen Antenne gekoppelten Sender und Empfänger, die zur Herstellung einer Mobilfunkverbindung ausgebildet sind, wobei
- die mindestens eine Stabantenne in ein Griffstück (4) eines länglichen Griffs (3; 7) des Haushaltsgeräts (1) in Form eines Türgriffs (3) oder in Form eines Zusatzgriffs (7) integriert ist und
- das Haushaltsgerät (1) mittels des Senders, des Empfängers und der Antenne zur datentechnischen Vernetzung des Haushaltsgerät (1) eingerichtet ist,
**dadurch gekennzeichnet, dass**
- die Stabantenne als ein elektrisch leitender Teil einer Oberfläche des Griffs (3;7) ausgebildet ist.

2. Haushaltsgerät (1) nach Anspruch 1, **dadurch gekennzeichnet, dass** das Haushaltsgerät (1) mittels des Senders, des Empfängers und der Antenne zur Fernsteuerung des Haushaltsgeräts (1) ausgebildet ist.

3. Haushaltsgerät (1) nach einem der vorhergehenden Ansprüche, **dadurch gekennzeichnet, dass** der mit der mindestens einen Antenne gekoppelte Sender und Empfänger als ein Senderempfänger ausgebildet ist.

4. Haushaltsgerät (1) nach einem der vorhergehenden Ansprüche, **dadurch gekennzeichnet, dass** das Haushaltsgerät (1) metallische Außenwände (10) aufweist.

5. Haushaltsgerät (1) nach einem der vorhergehenden Ansprüche, **dadurch gekennzeichnet, dass** das Haushaltsgerät (1) einen Ofen, insbesondere Mikrowellenofen und/oder Backofen, umfasst.

## Claims

1. Household appliance (1) having
- at least one antenna in the form of a rod antenna and
- a transmitter and receiver coupled to the at least one antenna and embodied to establish a mobile radio link, wherein
- the at least one rod antenna is integrated into a handle piece (4) of an elongated handle (3; 7) of the household appliance (1) in the form of a door handle (3) or in the form of an additional handle (7) and
- the household appliance (1) is designed to interconnect the household appliance (1) via data link by means of the transmitter, receiver and the antenna,
**characterised in that**
- the rod antenna is embodied as an electrically conducting part of a surface of the handle (3; 7).

2. Household appliance (1) according to claim 1, **characterised in that** the household appliance (1) is embodied to control the household appliance (1) remotely by means of the transmitter, the receiver and the antenna.

3. Household appliance (1) according to one of the preceding claims, **characterised in that** the transmitter and receiver coupled to the at least one antenna is embodied as a transceiver.

4. Household appliance (1) according to one of the preceding claims, **characterised in that** the domestic appliance (1) has metallic outer walls (10).

5. Household appliance (1) according to one of the preceding claims, **characterised in that** the household appliance (1) includes an oven, in particular a microwave oven and/or baking oven.

## Revendications

1. Appareil électroménager (1) comportant
- au moins une antenne sous forme d'une antenne à tige et
- un émetteur et récepteur couplé à l'au moins une antenne, qui sont conçus pour établir une liaison radio mobile, dans lequel
- l'au moins une antenne à tige est intégrée dans une pièce de poignée (4) d'une poignée longitudinale (3 ; 7) de l'appareil électroménager (1) sous forme d'une poignée de porte (3) ou sous forme d'une poignée supplémentaire (7) et
- l'appareil électroménager (1) est équipé pour la mise en réseau par technique de données de l'appareil électroménager (1), au moyen de l'émetteur, du récepteur et de l'antenne, **caractérisé en ce que**
l'antenne à tige est conçue en tant qu'une partie conductrice électrique d'une surface de la poignée (3 ; 7).

2. Appareil électroménager (1) selon la revendication 1, **caractérisé en ce que** l'appareil électroménager (1) est conçu pour la commande à distance de l'appareil électroménager (1) au moyen de l'émetteur, du récepteur et de l'antenne.

3. Appareil électroménager (1) selon la revendication 1, **caractérisé en ce que** l'émetteur ou le récepteur couplé à l'au moins une antenne est conçu en tant qu'un émetteur-récepteur.

4. Appareil électroménager (1) selon l'une des revendications précédentes, **caractérisé en ce que** l'appareil électroménager (1) présente des parois extérieures métalliques (10).

5. Appareil électroménager (1) selon l'une des revendications précédentes, **caractérisé en ce que** l'appareil électroménager (1) comprend un four, en particulier un four à microondes ou un four de cuisson.
